# EUROPÄISCHE PATENTSCHRIFT

(11) **EP 3 880 912 B1**
(45) Veröffentlichungstag und Bekanntmachung des Hinweises auf die Patenterteilung: **24.01.2024**
(21) Anmeldenummer: 19805521.2
(22) Anmeldetag: 21.10.2019
(51) Int. Cl.: E05B 81/24, E05B 85/10, E05B 81/76, E05B 81/82, E05B 81/86

(54) **KRAFTFAHRZEUG- SCHLIESS- UND/ODER ZUGANGSSYSTEM**
AUTOMOTIVE LOCK AND/OR ACCESS SYSTEM
SYSTÈME DE FERMETURE ET/OU D'ACCÈS D'UN VÉHICULE AUTOMOBILE

(30) Priorität: 14.11.2018 DE 102018128499
(43) Veröffentlichungstag der Anmeldung: 22.09.2021
(73) Patentinhaber: Kiekert AG, 42579 Heiligenhaus (DE)
(72) Erfinder: INAN, Ömer, 46282 Dorsten (DE); KUNST, Frank, 59348 Lüdinghausen (DE)
(86) Internationale Anmeldenummer: PCT/DE2019/100914
(87) Internationale Veröffentlichungsnummer: WO 2020/098865

(56) Entgegenhaltungen:
- EP-A1- 3 192 955
- EP-A1- 3 272 977
- WO-A1-2015/185364
- WO-A1-2016/113339
- WO-A1-2019/137809
- DE-A1- 10 151 022
- DE-A1-102014 105 875
- US-A1- 2013 127 180

## Beschreibung

Die Erfindung betrifft ein Kraftfahrzeug - Schließ- und/oder Zugangssystem, mit einem Kraftfahrzeug-Türschloss, und mit zumindest einem weiteren Türelement, wobei das Kraftfahrzeug-Türschloss und das zusätzliche Türelement von einer gemeinsamen Funktionseinheit beaufschlagt werden.

Der Begriff Kraftfahrzeug - Schließ- und/oder Zugangssystem meint im Rahmen der Erfindung eine technische Einrichtung, welche in Verbindung mit einem Schließvorgang und/oder Zugangsvorgang zu einem Kraftfahrzeug Verwendung findet und eingesetzt wird. Derartige Systeme werden im Allgemeinen an oder in Verbindung mit Kraftfahrzeug-Türen eingesetzt und kommen zur Anwendung. Der Begriff Kraftfahrzeug-Tür ist in diesem Zusammenhang und im Rahmen der vorliegenden Erfindung weit auszulegen. Hierunter fallen nicht nur Kraftfahrzeug-Seitentüren, sondern beispielsweise auch eine Heckklappe, eine Fronthaube, eine Tankklappe, eine Ladeklappe etc. Darüber hinaus handelt es sich bei dem weiteren Türelement beispielsweise um einen Fensterheber, einen elektrisch verstellbaren Außenspiegel etc.

Beim gattungsbildenden Stand der Technik nach der EP 1 567 739 B1 kommt als Türelement beispielsweise ein Fensterheber zum Einsatz. Der Fensterheber verfügt über einen Fensterhebermotor als gemeinsame Funktionseinheit zusammen mit dem dortigen Kraftfahrzeug-Türschloss. Tatsächlich sorgt der Fensterhebermotor im Beispielfall gleichzeitig oder zeitversetzt dafür, dass Schlossfunktionen ausgeführt werden können. Bei diesen Schlossfunktionen des Kraftfahrzeug-Türschlosses handelt es sich beispielhaft um das elektrische Öffnen, Zuziehen, Diebstahlsichern/-entsichern, Kindersicherung einlegen und lösen, Zentralverriegeln etc.

Zu diesem Zweck ist die das Türelement sowie das Kraftfahrzeug-Türschloss antreibende Funktionseinheit bzw. der Fensterhebermotor im Beispielfall zusätzlich noch mit einer übereinstimmenden Steuerplatine ausgerüstet. Durch diese Vorgehensweise soll bei vereinfachtem Aufbau insgesamt eine Gewichtsreduzierung sowie optimierte Raumnutzung im Innern der Kraftfahrzeug-Tür zur Verfügung gestellt werden.

Im weiteren Stand der Technik nach der EP 3 203 002 A1 wird eine Schlosslogikanordnung einer Kraftfahrzeug-Schlossanordnung beschrieben. Die Schlosslogikanordnung weist eine Schlossmechanik mit einem Stellantrieb auf. Die Schlossmechanik lässt sich mithilfe des Stellantriebes in mechanische und zum Teil miteinander kombinierbare Schlosseinstellungen bringen.

Der Stand der Technik nach der EP 1 567 739 B1 hat sich grundsätzlich bewährt, wenn es darum geht, das Kraftfahrzeug-Türschloss und das weitere Türelement, beispielsweise den Fensterheber, von einer gemeinsamen Funktionseinheit, dem Fensterhebermotor im Beispielfall, beaufschlagen zu lassen. Das führt zu einer optimalen Raumausnutzung und kompakten Bauweise, zumal der im Innenraum einer Kraftfahrzeug-Tür zur Verfügung stehende Bauraum begrenzt ist. Beim Stand der Technik ist es jedoch erforderlich, den Fensterhebermotor im Beispielfall relativ groß und leistungsstark auszulegen, weil ein Fensterheber teilweise große Kräfte benötigt. Ein solcher leistungsstarker Motor ist jedoch zur Realisierung der zusätzlichen Schlossfunktionen überdimensioniert. Aus diesem Grund greift man in der Praxis oftmals auf separate Fensterhebermotoren nach wie vor zurück.

EP 3 192 955 A1 offenbart ein Kraftfahrzeug-Schließ- und/oder Zugangssystem mit einer gemeinsame Funktionseinheit, die eine motorische Antriebseinheit und eine elektronische Steuerungseinheit aufweist, wobei mittels der motorischen Antriebseinheit ein Außentürgriff ausstellbar und zurückziehbar sowie ein Kraftfahrzeug-Türschloss elektrisch öffenbar ist.

Der Erfindung liegt das technische Problem zugrunde, ein derartiges Kraftfahrzeug - Schließ- und/oder Zugangssystem so weiter zu entwickeln, dass ein kompakter Aufbau mit nach wie vor gemeinsamer Funktionseinheit zur Verfügung gestellt wird, wobei jedoch das Kraftfahrzeug-Türschloss und das weitere Türelement von ihrer Auslegung her vergleichbar ausgelegt sind. Ferner soll der Betrieb des Systems auch gewährleistet sein, wenn eine Bordspannung im Innern des Kraftfahrzeuges abgefallen oder gänzlich zusammengebrochen ist.

Diese technische Problemstellung wird von einem Kraftfahrzeug-Schließ- und/oder Zugangssystem gemäß Anspruch 1 gelöst. Bevorzugte Weiterbildungen sind in den abhängigen Ansprüchen angegeben.

Im Rahmen der Erfindung kommt also nach wie vor und unverändert eine gemeinsame Funktionseinheit zum Einsatz, mit deren Hilfe sowohl das Kraftfahrzeug-Türschloss als auch das weitere Türelement und konkret die Türgriffanordnung beaufschlagt werden. Dies geschieht aus der Erkenntnis heraus, dass das Kraftfahrzeug-Türschloss und die Türgriffanordnung von ihrer Auslegung her vergleichbar gestaltet sind. Die Vergleichbarkeit ergibt sich aufgrund der erforderlichen Stellkräfte einerseits und unter Berücksichtigung notwendiger Ansteuerungen andererseits.

Handelt es sich im Rahmen eines nicht erfindungsgemäßen Beispiels bei der gemeinsamen Funktionseinheit zur Beaufschlagung des Kraftfahrzeug-Türschlosses und der Türgriffanordnung beispielsweise um eine motorische Antriebseinheit, so sorgt diese in Verbindung mit der Türgriffanordnung meistens dafür, dass ein Außentürgriff als Bestandteil der Türgriffanordnung zur Benutzung gegenüber der Kraftfahrzeug-Tür ausgestellt wird. Hierfür sind relativ geringe Betätigungskräfte erforderlich, die von der motorischen Antriebseinheit im Beispielfall aufgebracht werden müssen.

Vergleichbares gilt für das Kraftfahrzeug-Türschloss, welches ebenfalls auf die gemeinsame motorische Antriebseinheit zurückgreift, um Funktionszustände wie beispielsweise ein elektrisches Öffnen, Zuziehen, Diebstahlsichern/-entsichern, Kindersicherung einlegen und lösen, Zentralverriegeln, Zentralentriegeln etc. ausführen zu können. Das heißt, die gemeinsame Funktionseinheit und konkret die motorische Antriebseinheit ist für beide beschriebenen Funktionen in etwa gleich ausgelegt, sodass Über- oder Unterdimensionierungen vermieden werden und dennoch ein besonders kompakter Aufbau zur Verfügung gestellt wird.

Im Rahmen eines nicht erfindungsgemäßen Beispiels kann die gemeinsame Funktionseinheit grundsätzlich aber auch als elektronische Steuerungseinheit ausgebildet werden. In diesem Fall arbeitet die Funktionseinheit elektrisch. Demgegenüber korrespondiert die zuvor beschriebene motorische Antriebseinheit zu einer mechanisch arbeitenden Funktionseinheit. Die Vergleichbarkeit der Auslegung der elektronischen Steuerungseinheit für die Türgriffanordnung einerseits und das Kraftfahrzeug-Türschloss andererseits ergibt sich dergestalt, dass in beiden Fallen vergleichbar viele Signale verarbeitet und gegebenenfalls Motoren angesteuert werden müssen.

Die erfindungsgemäß gemeinsame Funktionseinheit weist sowohl wenigstens eine motorische Antriebseinheit als auch eine elektronische Steuerungseinheit auf. Ist eine nicht erfindungsgemäße gemeinsame Funktionseinheit als elektronische Steuerungseinheit ausgebildet, kann davon ausgegangen werden, dass das Kraftfahrzeug-Türschloss einerseits und die Türgriffanordnung andererseits vergleichbar ausgelegt sind. Das Kraftfahrzeug-Türschloss nutzt beispielsweise die elektronische Steuerungseinheit dazu, Sensoren im Innern des Kraftfahrzeug-Türschlosses abzufragen und in entsprechende Steuerungssignale für beispielsweise die zusätzlich vorgesehene motorische Antriebseinheit umzusetzen, welche die zugehörigen mechanischen Elemente im Innern des Kraftfahrzeug-Türschlosses antreibt.

Beispielsweise korrespondiert der Vorgang "Zuziehen" beim Kraftfahrzeug-Türschloss dazu, dass die motorische Antriebseinheit eine Drehfalle als Bestandteil eines Gesperres aus Drehfalle und Sperrklinke beaufschlagt. Das geschieht so lange, bis ein den Schließzustand des Gesperres abfragender Sensor beispielsweise zunächst eine Überhubposition und dann eine Hauptraststellung des Gesperres registriert. Sobald dies der Fall ist, sorgt die elektronische Steuerungseinheit dafür, dass nach Erreichen der Überhubstellung (oder der Hauptraststellung) die motorische Antriebseinheit abgeschaltet wird.

Vergleichbar kann mithilfe der elektronischen Steuerungseinheit die Position eines Türgriffes bzw. Außentürgriffes als Bestandteil der Türgriffanordnung abgefragt werden. Regelmäßig handelt es sich bei der Türgriffanordnung um eine Außentürgriffanordnung und mithin bei dem Türgriff um einen Außentürgriff. Selbstverständlich lässt sich die Erfindung auch auf eine Innentürgriffanordnung übertragen. Jedenfalls kann die gemeinsame elektronische Steuerungseinheit von einerseits dem Kraftfahrzeug-Türschloss und andererseits der Türgriffanordnung ebenso und vergleichbar wie beim Kraftfahrzeug-Türschloss eine Schließposition des Außentürgriffes mithilfe eines Sensors erfassen. Die Schließposition des Außentürgriffes mag dabei zu seiner gegenüber einem Außentürblech der Kraftfahrzeug-Tür vollständig zurückgezogenen Position korrespondieren. Die geöffnete oder ausgestellte Position des fraglichen Außentürgriffes gehört dann zur exponierten Lage des Außentürgriffes gegenüber dem Außentürblech, sodass ein zutrittswilliger Benutzer den Außentürgriff ergreifen und die fragliche Kraftfahrzeug-Tür mechanisch und manuell öffnen kann. Das setzt natürlich voraus, dass zuvor das Kraftfahrzeug-Türschloss der zugehörigen Kraftfahrzeug-Tür (elektrisch) geöffnet worden ist. Außerdem muss hierzu der Außentürgriff ausgestellt werden, was mithilfe der motorischen Antriebseinheit vorgenommen werden kann, die ihrerseits von der elektronischen Steuerungseinheit beaufschlagt wird.

Im Regelfall wird so vorgegangen, dass die gemeinsame Funktionseinheit des Kraftfahrzeug-Türschlosses und der Türgriffanordnung räumlich getrennt vom fraglichen Kraftfahrzeug-Türschloss und der Türgriffanordnung regelmäßig an oder in einem zugehörigen Türflügel platziert ist. Dadurch ermöglicht die Erfindung eine besonders flexible Anordnung der gemeinsamen Funktionseinheit im Innern der Kraftfahrzeug-Tür. Es ist aber auch möglich, dass die gemeinsame Funktionseinheit an der Türgriffanordnung platziert ist. Ebenso liegt es im Rahmen der Erfindung, die gemeinsame Funktionseinheit am Kraftfahrzeug-Türschloss anzuordnen. Dadurch können bedarfsweise besonders kompakte und platzsparende Anordnungen realisiert werden.

Erfindungsgemäß verfügt die gemeinsame Funktionseinheit über wenigstens ein mechanisch und ein elektrisch arbeitendes Funktionselement. Bei dem mechanisch arbeitenden Funktionselement der Funktionseinheit handelt es sich um die motorische Antriebseinheit, wohingegen das elektrisch arbeitende Funktionselement als elektronische Steuerungseinheit ausgebildet ist.

Um mithilfe der motorischen Antriebseinheit die erforderlichen Kräfte auf das Kraftfahrzeug-Türschloss und/oder die Türgriffanordnung im Bedarfsfall übertragen zu können, ist die motorische Antriebseinheit mit dem fraglichen Kraftfahrzeug-Türschloss und/oder der Türgriffanordnung mechanisch über wenigstens ein flexibles Verbindungsmittel gekoppelt. Bei diesem flexiblen Verbindungsmittel handelt es sich besonders vorteilhaft um einen Bowdenzug. Auch die Steuerungseinheit ist elektrisch mit dem Kraftfahrzeug-Türschloss und der Türgriffanordnung gekoppelt. Das kann drahtlos und/oder drahtgebunden erfolgen. Beispielsweise greift die Erfindung hierzu auf wenigstens eine Verbindungsleitung zurück. Bei der Verbindungsleitung kann es sich um eine Busleitung eines elektronischen Steuerungsbusses handeln.

Erfindungsgemäß ist die Steuerungseinheit mit einem integrierten Energiespeicher ausgerüstet. Der Energiespeicher kann als wieder aufladbarer Akkumulator oder nicht wieder aufladbare Batterie ausgebildet sein. Alternativ oder zusätzlich hat sich auch der Rückgriff auf Kondensatoren, sogenannte Superkondensatoren oder Supercaps als besonders günstig erwiesen. Hierbei handelt es sich um Kondensatoren besonders hoher Kapazität. - Gegenstand der Erfindung ist auch eine Kraftfahrzeug-Tür, die mit dem zuvor im Detail beschriebenen Kraftfahrzeug - Schließ- und/oder Zugangssystem ausgerüstet ist.

Im Ergebnis wird ein Kraftfahrzeug - Schließ- und/oder Zugangssystem und eine hiermit ausgerüstete Kraftfahrzeug-Tür zur Verfügung gestellt, die sich flexibel an unterschiedliche Anforderungen hinsichtlich der Anbringung des Kraftfahrzeug-Türschlosses und der Türgriffanordnung in bzw. an der Kraftfahrzeug-Tür auszeichnen. Denn sowohl das Kraftfahrzeug-Türschloss als auch die Türgriffanordnung greifen auf eine gemeinsame Funktionseinheit zurück. Bei der gemeinsamen Funktionseinheit kann es sich konkret um eine motorische Antriebseinheit und/oder eine elektronische Steuerungseinheit handeln.

Durch den gemeinsamen Rückgriff auf die motorische Antriebseinheit und/oder die elektronische Steuerungseinheit wird der benötigte Bauraum insgesamt reduziert und lassen sich auch problematische Einbauverhältnisse im Innern der Kraftfahrzeug-Tür beherrschen. Zugleich ist die motorische Antriebseinheit so ausgelegt, dass mit ihrer Hilfe sowohl Schlossfunktionen im Innern des Kraftfahrzeug-Türschlosses als auch Stellfunktionen des hiervon beaufschlagten Außentürgriffes dargestellt werden können. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: Beispiel einer nicht erfindungsgemäßen Kraftfahrzeug-Tür, welche mit einem Kraftfahrzeug - Schließ- und/oder Zugangssystem ausgerüstet ist,
- Fig. 2: eine Detailansicht des Außentürgriffes nach Fig. 1,
- Fig. 3: erfindungsgemäße Kraftfahrzeug-Tür, welche mit dem erfindungsgemäßen Kraftfahrzeug - Schließ- und/oder Zugangssystem ausgerüstet ist.
- Fig. 4: ein weiters Beispiel einer Kraftfahrzeug-Tür, welche mit einem nicht erfindungsgemäßen Kraftfahrzeug - Schließ- und/oder Zugangssystem ausgerüstet ist.

In den Figuren ist eine Kraftfahrzeug-Tür dargestellt, die mit einem Kraftfahrzeug - Schließ- und/oder Zugangssystem ausgerüstet ist, welches nachfolgend im Detail erläutert wird. Die Kraftfahrzeug-Tür verfügt zunächst einmal über einen angedeuteten Türflügel 1. Bei der gezeigten Kraftfahrzeug-Tür handelt es sich nicht einschränkend um eine Kraftfahrzeug-Seitentür. Genauso gut könnte an dieser Stelle eine Heckklappe, Fronthaube, Tankklappe, Ladeklappe etc. realisiert sein. Der Türflügel 1 setzt sich seinerseits regelmäßig aus einem Außentürblech und einem Innentürblech zusammen, die gemeinsam einen Hohlraum zum Einbau oder Anbau von Türelementen definieren. Tatsächlich findet sich in dem fraglichen Türflügel 1 nach dem Ausführungsbeispiel und beispielhaft ein Kraftfahrzeug-Türschloss 2. Außenseitig am Außentürblech mag dann auch noch ein weiteres Türelement (ergänzend zum Kraftfahrzeug-Türschloss 2) angeordnet sein, bei dem es sich entsprechend der Darstellung in der Fig. 2 um eine Türgriffanordnung 3, 4 handelt, die primär mit einem Außentürgriff 3 und zusätzlich einem Sensor 4 ausgerüstet ist. Erfindungsgemäß werden sowohl das Kraftfahrzeug-Türschloss 2 einerseits als auch das weitere Türelement bzw. die Türgriffanordnung 3, 4 nach dem gezeigten Beispiel andererseits von einer gemeinsamen Funktionseinheit 5, 6 beaufschlagt. Die gemeinsame Funktionseinheit 5, 6 weist erfindungsgemäß wenigstens ein mechanisch arbeitendes Funktionselement 5 und zusätzlich ein elektrisch arbeitendes Funktionselement 6 auf. Bei dem mechanisch arbeitenden Funktionselement 5 handelt es sich um eine motorische Antriebseinheit 5, während das elektrisch arbeitende Funktionselement 6 als elektronische Steuerungseinheit 6 ausgebildet ist.

Die Funktionseinheit 5, 6 kann zweigeteilt sein. Allerdings werden auch nicht erfindungsgemäße Beispiele dargestellt, bei denen lediglich eines der beschriebenen Funktionselemente 5, 6 vorgesehen ist, beispielsweise nur das mechanisch arbeitende Funktionselement bzw. die motorische Antriebseinheit 5, wie dies in der Variante nach der Fig. 1 bildlich wiedergegeben ist. Hier findet sich die motorische Antriebseinheit 5 an der Türgriffanordnung 3, 4. Alternativ ist auch eine Anbringung am Kraftfahrzeug-Türschloss 2 möglich.

Im Rahmen der Ausführungsbeispiele nach den Fig. 3 und 4 sind dagegen sowohl das mechanisch arbeitende Funktionselement bzw. die motorische Antriebseinheit 5 als auch das elektrisch arbeitende Funktionselement und mithin die elektronische Steuerungseinheit 6 gemeinsam realisiert.

Anhand der erfindungsgemäßen Ausführungsvariante nach der Fig. 3 erkennt man, dass die gemeinsame Funktionseinheit 5, 6 räumlich getrennt vom Kraftfahrzeug-Türschloss 2 und auch der Türgriffanordnung 3, 4 platziert und angeordnet werden kann. Es ist aber auch möglich, dass die gemeinsame Funktionseinheit 5, 6 an der Türgriffanordnung 3, 4 platziert ist. Das gilt dann sowohl für die motorische Antriebseinheit 5 als auch die elektronische Steuerungseinheit 6 einzeln oder in Kombination, was jedoch nicht dargestellt ist.

Bei dem Beispiel nach der Fig. 4 ist die gemeinsame Funktionseinheit 5, 6 am Kraftfahrzeug-Türschloss 2 angeordnet und darüber hinaus räumlich getrennt vom Kraftfahrzeug-Türschloss 2 und der Türgriffanordnung 3, 4. Tatsächlich ist bei dieser Variante das elektrisch arbeitende Funktionselement bzw. die elektronische Steuerungseinheit 6 als Bestandteil der gemeinsamen Funktionseinheit 5, 6 am besagten Kraftfahrzeug-Türschloss 2 angeordnet.

Demgegenüber gilt für das mechanisch arbeitende Funktionselement bzw. die motorische Antriebseinheit 5, dass diese räumlich getrennt sowohl vom Kraftfahrzeug-Türschloss 2 als auch der Türgriffanordnung 3, 4 platziert ist. Selbstverständlich ist auch eine umgekehrte Anordnung derart möglich und wird von der Erfindung umfasst, dass die motorische Antriebseinheit 5 am Kraftfahrzeug-Türschloss 2 angeordnet ist, wohingegen die elektronische Steuerungseinheit 6 eine räumlich getrennte Platzierung vom Kraftfahrzeug-Türschloss 2 und der Türgriffanordnung 3, 4 erfährt. Genauso gut können einzelne Funktionselemente 5, 6 der Funktionseinheit 5, 6 wahlweise an der Türgriffanordnung 3, 4, am Kraftfahrzeug-Türschloss 2 oder auch räumlich getrennt sowohl vom Kraftfahrzeug-Türschloss 2 und der Türgriffanordnung 3, 4 platziert werden. Das ist in dieser Vielfalt im Detail jedoch nicht dargestellt.

Die motorische Antriebseinheit 5 ist erfindungsgemäß mit dem Kraftfahrzeug-Türschloss und/oder der Türgriffanordnung 3, 4 mechanisch über wenigstens ein flexibles Verbindungsmittel 7 gekoppelt. Betrachtet man die Ausführungsvariante nach der Fig. 3, so erkennt man, dass die motorische Antriebseinheit 5 sowohl mit dem Kraftfahrzeug-Türschloss 2 als auch der Türgriffanordnung 3, 4 über ein fragliches flexibles Verbindungsmittel 7 gekoppelt ist, bei dem es sich im Ausführungsbeispiel jeweils um einen Bowdenzug handelt.

In vergleichbarer Weise lässt sich auch die elektronische Steuerungseinheit 6 elektrisch mit dem Kraftfahrzeug-Türschloss 2 und der Türgriffanordnung 3, 4 koppeln, und zwar drahtlos und/oder drahtgebunden. Nach dem Ausführungsbeispiel ist für die Kopplung wenigstens eine Verbindungsleitung 8 vorgesehen. Anhand erneut des Ausführungsbeispiels nach der Fig. 3 erkennt man, dass die elektronische Steuerungseinheit 6 sowohl mit der Türgriffanordnung 3, 4 als auch dem Kraftfahrzeug-Türschloss 2 über die besagte Verbindungsleitung 8 gekoppelt ist, bei welcher es sich um eine Zufuhrleitung für elektrische Energie und/oder eine Datenleitung handeln kann. Vergleichbar wird beim Ausführungsbeispiel nach der Fig. 4 vorgegangen. In diesem nicht erfindungsgemäßen Beispielfall ist die dortige motorische Antriebseinheit 5 jedoch lediglich mit dem Kraftfahrzeug-Türschloss 2 über das flexible Verbindungsmittel 7 gekoppelt.

Die elektronische Steuerungseinheit 6 ist erfindungsgemäß mit einem nicht ausdrücklich dargestellten integrierten Energiespeicher ausgerüstet. Bei dem Energiespeicher kann es sich um einen Akkumulator und/oder Kondensator hoher Kapazität handeln. Auf diese Weise ist die gemeinsame elektronische Steuerungseinheit 6 in der Lage, je nach Kopplung mit dem zugehörigen Funktionselement 5, 6 dieses nicht nur anzusteuern, sondern im Bedarfsfall auch mit elektrischer Energie zu versorgen. Der in die elektronische Steuerungseinheit 6 integrierte Energiespeicher wird dabei typischerweise dann eingesetzt, wenn eine Bordspannung im Innern des Kraftfahrzeuges abgefallen oder gänzlich zusammengebrochen ist.

Mithilfe der motorischen Antriebseinheit 5 kann nach dem Ausführungsbeispiel der Außentürgriff 3 ausgestellt und zurückgezogen werden, wie man dies anhand der Fig. 2 erkennen kann. Dadurch ist ein Bediener bei ausgestelltem Außentürgriff 3 in der Lage, den Türflügel 1 und mithin die Kraftfahrzeug-Tür zu öffnen. Im Fahrbetrieb wird dagegen der Außentürgriff 3 in seine gegenüber dem Außentürblech eingefahrene Position überführt, um insgesamt den Luftwiderstand zu reduzieren. Darüber hinaus übernimmt die motorische Antriebseinheit 5 zusätzlich noch die Darstellung sämtlicher oder ausgewählter Schlossfunktionen im Innern des Kraftfahrzeug-Türschlosses 2. Hierbei kann es sich um die zuvor bereits beschriebenen Funktionalitäten wie elektrisches Öffnen, Zuziehen, Diebstahlsichern/-entsichern, Kindersicherung einlegen und lösen, Zentralverriegeln, Zentralentriegeln etc. handeln.

Die elektronische Steuerungseinheit 6 sorgt ihrerseits nicht nur zur Steuerung der zuvor beschriebenen Schlossfunktionen im Innern des Kraftfahrzeug-Türschlosses 2, sondern kann darüber hinaus zur Ansteuerung und Auswertung der Türgriffanordnung 3, 4 herangezogen werden. Tatsächlich ist die Türgriffanordnung 3, 4 nach dem Ausführungsbeispiel entsprechend der Fig. 2 zusätzlich zum Außentürgriff 3 mit einem Sensor 4 ausgerüstet, mit dessen Hilfe im Beispielfall das Kraftfahrzeug-Türschloss 2 elektrisch geöffnet wird und zugleich der Außentürgriff 3 ausgestellt wird.

Selbstverständlich lassen sich mithilfe des Sensors 4 grundsätzlich auch andere Funktionalitäten realisieren, beispielsweise eine Berechtigungsabfrage des zutrittswilligen Benutzers, wie sie allgemein unter dem Begriff "keyless entry" bekannt ist. Jedenfalls ermöglicht der Rückgriff der Erfindung auf die gemeinsame Funktionseinheit 5, 6 zur Beaufschlagung des Kraftfahrzeug-Türschlosses 2 und der Türgriffanordnung 3, 4 eine zugleich kompakte und ressourcensparende sowie kostengünstige Arbeitsweise, die sich darüber hinaus durch eine flexible Anbringung im Innern des Türflügels 1 auszeichnet.

### Bezugszeichenliste

| | | | |
|---|---|---|---|
| 1 | Türflügel | | |
| 2 | Kraftfahrzeug-Türschloss | | |
| 3 | Außentürgriff | 3, 4 | Türgriffanordnung |
| 4 | Sensor | | |
| 5 | mechanisch arbeitendes Funktionselement/ motorische Antriebseinheit | 5, 6 | Funktionseinheit |
| 6 | elektrisch arbeitendes Funktionselement/ elektronische Steuerungseinheit | | |
| 7 | flexibles Verbindungsmittel | | |
| 8 | Verbindungsleitung | | |

## Patentansprüche

1. Kraftfahrzeug-Schließ- und/oder Zugangssystem, mit einem Kraftfahrzeug-Türschloss (2), und mit zumindest einem weiteren Türelement, wobei das Kraftfahrzeug-Türschloss (2) und das weitere Türelement von einer gemeinsamen Funktionseinheit (5, 6) beaufschlagt werden, wobei das weitere Türelement als Türgriffanordnung (3, 4) ausgebildet ist, wobei die gemeinsame Funktionseinheit (5, 6) wenigstens ein mechanisch arbeitendes Funktionselement (5) und ein elektrisch arbeitendes Funktionselement (6) aufweist, wobei das mechanisch arbeitende Funktionselement (5) als motorische Antriebseinheit (5) und das elektrisch arbeitende Funktionselement (6) als elektronische Steuerungseinheit (6) ausgebildet sind, wobei die motorische Antriebseinheit (5) mit dem Kraftfahrzeug-Türschloss (2) und/oder der Türgriffanordnung (3, 4) mechanisch über wenigstens ein flexibles Verbindungsmittel (7) gekoppelt ist, wobei die Steuerungseinheit (6) elektrisch mit dem Kraftfahrzeug-Türschloss (2) und der Türgriffanordnung (3, 4) gekoppelt ist, wobei die elektronische Steuerungseinheit (6) einen integrierten Energiespeicher aufweist, sodass die gemeinsame elektronische Steuerungseinheit (6) in der Lage ist, die motorische Antriebseinheit (5) nicht nur anzusteuern, sondern im Bedarfsfall auch mit elektrischer Energie zu versorgen, wobei mittels der motorischen Antriebseinheit (5) ein Außentürgriff (3) ausstellbar und zurückziehbar sowie das Kraftfahrzeug-Türschloss (2) elektrisch öffenbar und zuziehbar ist.

2. Kraftfahrzeug-Schließ- und/oder Zugangssystem nach Anspruch 1, **dadurch gekennzeichnet, dass** die gemeinsame Funktionseinheit (5, 6) räumlich getrennt vom Kraftfahrzeug-Türschloss (2) und der Türgriffanordnung (3, 4) an einem Türflügel (1) platziert ist.

3. Kraftfahrzeug-Schließ- und/oder Zugangssystem nach Anspruch 1 oder 2, **dadurch gekennzeichnet, dass** die gemeinsame Funktionseinheit (5, 6) an der Türgriffanordnung (3, 4) platziert ist.

4. Kraftfahrzeug-Schließ- und/oder Zugangssystem nach einem der Ansprüche 1 bis 3, **dadurch gekennzeichnet, dass** die gemeinsame Funktionseinheit (5, 6) am Kraftfahrzeug-Türschloss (2) angeordnet ist.

5. Kraftfahrzeug-Schließ- und/oder Zugangssystem nach Anspruch 1, **dadurch gekennzeichnet, dass** es sich bei dem flexiblen Verbindungsmittel (7) um einen Bowdenzug handelt.

6. Kraftfahrzeug-Schließ- und/oder Zugangssystem nach Anspruch 1, **dadurch gekennzeichnet, dass** die elektronische Steuerungseinheit (6) elektrisch mit dem Kraftfahrzeug-Türschloss (2) und der Türgriffanordnung (3, 4) drahtlos und/oder drahtgebunden über beispielsweise eine Verbindungsleitung (8) gekoppelt ist.

7. Kraftfahrzeug-Schließ- und/oder Zugangssystem nach Anspruch 1, **dadurch gekennzeichnet, dass** der Energiespeicher als Akkumulator und/oder Kondensator ausgebildet ist.

8. Kraftfahrzeug-Tür, mit einem Kraftfahrzeug-Schließ- und/oder Zugangssystem nach einem der vorhergehenden Ansprüche.

## Claims

1. Motor vehicle locking and/or access system, comprising a motor vehicle door latch (2), and comprising at least one further door element, wherein the motor vehicle door latch (2) and the further door element are acted upon by a common functional unit (5, 6), wherein the further door element is designed as a door handle assembly (3, 4), wherein the common functional unit (5, 6) has at least one mechanically operating functional element (5) and one electrically operating functional element (6), wherein the mechanically operating functional element (5) is designed as a motor drive unit (5) and the electrically operating functional element (6) is designed as an electronic control unit (6), wherein the motor drive unit (5) is mechanically coupled to the motor vehicle door latch (2) and/or the door handle assembly (3, 4) via at least one flexible connection means (7),
wherein the control unit (6) is electrically coupled to the motor vehicle door latch (2) and the door handle assembly (3, 4),
wherein the electronic control unit (6) has an integrated energy store, so that the common electronic control unit (6) is able not only to control the motor drive unit (5) but also to supply it with electrical energy if necessary, wherein, by means of the motor drive unit (5), an external door handle (3) can be extended and retracted, and the motor vehicle door latch (2) can be opened and closed electrically.

2. Motor vehicle locking and/or access system according to claim 1, **characterized in that** the common functional unit (5, 6) is placed so as to be spatially separated from the motor vehicle door latch (2) and the door handle assembly (3, 4) on a door leaf (1).

3. Motor vehicle locking and/or access system according to claim 1 or 2, **characterized in that** the common functional unit (5, 6) is placed on the door handle assembly (3, 4).

4. Motor vehicle locking and/or access system according to any of claims 1 to 3, **characterized in that** the common functional unit (5, 6) is arranged on the motor vehicle door latch (2).

5. Motor vehicle locking and/or access system according to claim 1, **characterized in that** the flexible connection means (7) is a Bowden cable.

6. Motor vehicle locking and/or access system according to claim 1, **characterized in that** the electronic control unit (6) is electrically coupled to the motor vehicle door latch (2) and to the door handle assembly (3, 4) wirelessly and/or in a wired manner via for example a connecting line (8).

7. Motor vehicle locking and/or access system according to claim 1, **characterized in that** the energy store is designed as an accumulator and/or capacitor.

8. Motor vehicle door, comprising a motor vehicle locking and/or access system according to any of the preceding claims.

## Revendications

1. Système de fermeture et/ou d'accès de véhicule automobile, comportant une serrure de porte de véhicule automobile (2) et comportant au moins un autre élément de porte, dans lequel la serrure de porte de véhicule automobile (2) et l'autre élément de porte sont sollicités par une unité fonctionnelle commune (5, 6), dans lequel l'autre élément de porte est formé comme une disposition de poignée de porte (3, 4), dans lequel l'unité fonctionnelle commune (5, 6) présente au moins un élément fonctionnel à fonctionnement mécanique (5) et un élément fonctionnel à fonctionnement électrique (6), dans lequel l'élément fonctionnel à fonctionnement mécanique (5) est formé comme une unité d'entraînement motorisée (5) et l'élément fonctionnel à fonctionnement électrique (6) est formé comme une unité de commande électronique (6), dans lequel l'unité d'entraînement motorisée (5) est couplée avec la serrure de porte de véhicule automobile (2) et/ou la disposition de poignée de porte (3, 4) mécaniquement par l'intermédiaire d'au moins un moyen de liaison flexible (7),
dans lequel l'unité de commande (6) est couplée électriquement avec la serrure de porte de véhicule automobile (2) et la disposition de poignée de porte (3, 4),
dans lequel l'unité de commande électronique (6) présente un accumulateur d'énergie intégré, de sorte que la totalité de l'unité de commande électronique (6) est à même non seulement de commande l'unité d'entraînement motorisée (5), mais également en cas de besoin de l'alimenter en énergie électrique, dans lequel à l'aide de l'unité d'entraînement motorisée (5) une poignée de porte extérieure (3) peut être sortie et rétractée et la serrure de porte de véhicule automobile (2) peut être ouverte et fermée électriquement.

2. Système de fermeture et/ou d'accès de véhicule automobile selon la revendication 1, **caractérisé en ce que** l'unité fonctionnelle commune (5, 6) est placée spatialement séparée de la serrure de porte de véhicule automobile (2) et de la disposition de poignée de porte (3, 4) sur un battant de porte (1).

3. Système de fermeture et/ou d'accès de véhicule automobile selon la revendication 1 ou 2, **caractérisé en ce que** l'unité fonctionnelle commune (5, 6) est placée sur la disposition de poignée de porte (3, 4).

4. Système de fermeture et/ou d'accès de véhicule automobile selon l'une des revendications 1 à 3, **caractérisé en ce que** l'unité fonctionnelle commune (5, 6) est disposée sur la serrure de porte de véhicule automobile (2).

5. Système de fermeture et/ou d'accès de véhicule automobile selon la revendication 1, **caractérisé en ce que** le moyen de liaison flexible (7) est un câble Bowden.

6. Système de fermeture et/ou d'accès de véhicule automobile selon la revendication 1, **caractérisé en ce que** l'unité fonctionnelle commune (6) est couplée électriquement à la serrure de porte de véhicule automobile (2) et la disposition de poignée de porte (3, 4) sans fil et/ou par voie filaire par l'intermédiaire par exemple d'une ligne de connexion (8).

7. Système de fermeture et/ou d'accès de véhicule automobile selon la revendication 1, **caractérisé en ce que** l'accumulateur d'énergie est formé comme un accumulateur et/ou un condensateur.

8. Porte de véhicule automobile, comportant un système de fermeture et/ou d'accès de véhicule automobile selon l'une des revendications précédentes.
